# EUROPÄISCHE PATENTSCHRIFT

(11) **EP 1 271 695 B1**
(45) Veröffentlichungstag und Bekanntmachung des Hinweises auf die Patenterteilung: **16.03.2005**
(21) Anmeldenummer: 02013507.5
(22) Anmeldetag: 17.06.2002
(51) Int. Cl.: H01R 4/24

(54) **Elektrischer Verbinder**
Electrical connector
Connecteur électrique

(30) Priorität: 20.06.2001 DE 10129615
(43) Veröffentlichungstag der Anmeldung: 02.01.2003
(73) Patentinhaber: Delphi Technologies, Inc., Troy, MI 48007 (US)
(72) Erfinder: Cvasa, Eduard, 44801 Bochum (DE); Brake, Jens, 42349 Wuppertal (DE)
(74) Vertreter: Manitz, Finsterwald & Partner GbR

(56) Entgegenhaltungen:
- EP-A- 0 320 310
- DE-A- 4 238 533
- DE-A- 19 807 938
- US-A- 4 952 169

## Beschreibung

Die Erfindung betrifft einen elektrischen Verbinder für mehradrige elektrische Leitungen mit wenigstens einer Schneidklemme zur Kontaktierung zumindest einer Leitung und wenigstens einem Anschlußabschnitt zur Kontaktierung eines mit der Leitung elektrisch zu verbindenden Bauteils, wobei die Schneidklemme von zwei einen Schlitz für die Leitung begrenzenden Schneidklemmschenkeln gebildet ist.

Derartige, auch als IDC-Anschlüsse (IDC = Insulation Displacement Connection) bezeichnete Verbinder sind z.B aus DE 19807938 A1 und DE 4 238 533 A1 bekannt und werden beispielsweise in Kraftfahrzeugen dazu verwendet, mit einer Isolierung umgebene elektrische Leiter mit einem elektrischen Bauteil wie z.B. einer Platine des Fahrzeugs zu kontaktieren. Der Kern des Leiters umfaßt mehrere einzelne Adern, wobei z.B. gemäß einer europäischen Norm 19 Adern und gemäß einer in den USA geltenden Norm 7 Adern zu einem Kabel zusammengefaßt sind.

Problematisch bei derartigen Verbindern ist, daß im montierten Zustand durch beim Betrieb des Kraftfahrzeugs auftretende Vibrationen die relative Lage der Adern im den Leiterkern bildenden Aderpaket geändert wird und durch diese Lageveränderung einzelne Adern in zuvor zwischen den Adern vorhandene Freiräume rutschen. Diese Umordnung der Adern kann dazu führen, daß die von den Klemmschenkeln erzeugte Klemmung des Aderpakets ein Herausrutschen des gesamten Leiters aus dem Klemmbereich nicht verhindern kann. Besonders problematisch ist dies dann, wenn die Klemmfähigkeit der Klemmschenkel aufgrund einer nicht mehr ausreichenden Elastizität beeinträchtigt ist. Eine derartige Beeinträchtigung kann aus einer Überdehnung der beim Eindrücken des Leiters auseinandergedrückten Klemmschenkel resultieren.

Es ist das der Erfindung zugrundeliegende Problem (Aufgabe), einen elektrischen Verbinder der eingangs genannten Art zu schaffen, an dem mit Isolierungen versehene mehradrige Leitungen auf möglichst einfache Weise derart festgeklemmt werden können, daß ein sicherer Klemmsitz der Leitung im Schlitz und gleichzeitig eine gute elektrische Kontaktierung zwischen Leitung und Verbinder gewährleistet sind.

Die Lösung dieser Aufgabe erfolgt erfindungsgemäß durch die Merkmale des Anspruchs 1 und insbesondere dadurch, daß die den Schlitz begrenzenden Schneidklemmschenkel derart geformt sind, daß der Schlitz einen zumindest bereichsweise von Schneidekanten der Schenkel begrenzten Eintrittsbereich aufweist, der in einen sich verjüngenden und eine von stetig aufeinander zu verlaufenden Schenkelkanten begrenzte Grundform aufweisenden Klemmbereich übergeht, der länger als der Eintrittsbereich ist und an den sich ein sich zunächst erweiternder und anschließend wieder bis zum Schlitzende verjüngender Endbereich anschließt. Des weiteren ist erfindungsgemäß vorgesehen, dass der Klemmbereich oder dessen Grundform von konvex gekrümmten Schenkelkanten begrenzt ist.

Erfindungsgemäß sorgen die Schneidekanten im Eintrittsbereich beim Eindrücken der Leitung in den Schlitz für eine Verdrängung der Leitungsisolierung, wodurch die den Leittingskern bildenden Adern in Kontakt mit den Schenkelkanten gelangen. Die erfindungsgemäß vorgesehene Verjüngung des Klemmbereiches, dessen Grundform von stetig aufeinander zu verlaufenden Schneidekanten gebildet ist, führt beim Eindrücken der durch die Schneidekanten von der Isolierung befreiten Leitung zu einer vorteilhaften Sortierung der Leitungsadern, wodurch Freiräume zwischen den Adern nahezu beseitigt und die Adern derart geordnet und gepackt werden, daß zwischen den Adern praktisch keine Lücken mehr vorhanden sind. Die erfindungsgemäße Adersortierung sorgt für einen optimalen Sitz des Aderpakets in dem sich verjüngenden Klemmbereich, das aufgrund dieser Sortierung optimal gepackt wird und gegen ein Herausrutschen aus dem Klemmbereich auch bei starken Vibrationen des Verbinders gesichert ist. Ferner stellt die Erfindung eine besonders schonende Adersortierung sicher, indem Beschädigungen der Adern verhindert und insbesondere die Gefahr des Einschneidens oder Zerschneidens der Adern beseitigt ist. Die erfindungsgemäße Ausgestaltung des Klemmbereiches ermöglicht in vorteilhafter Weise die Kontaktierung unterschiedlicher Leitungen, die sich insbesondere hinsichtlich der Querschnittsform und/oder der Querschnittsgröße der Adern voneinander unterscheiden, wobei entweder eine oder gleichzeitig mehrere Leitungen kontaktiert und deren Adern sortiert und dadurch als optimal gepacktes Aderpaket im Klemmbereich des Schlitzes festgehalten werden können.

Erfindungsgemäß bildet der Klemmbereich des Schlitzes somit einen kombinierten Sortier- und Klemmabschnitt des Schlitzes, indem der Klemmbereich selbst für eine einen besonders sicheren Klemmsitz gewährleistende und schonende Adersortierung sorgt.

Mit dem erfindungsgemäß sich an den Klemmbereich anschließenden Endbereich können die Elastizität der Klemmschenkel sowie deren Klemmkraft gezielt an den jeweiligen Anwendungszweck angepaßt werden. Diese Anpassung kann durch Variieren der Form und der Größe des Endbereiches erfolgen. Indem erfindungsgemäß der Endbereich sich im Anschluß an den Klemmbereich nicht sofort verjüngt, sondern zunächst erweitert, wird - wie sich herausgestellt hat - der Verschleiß von für die Herstellung des erfindungsgemäßen Verbinders verwendeten Stanzwerkzeugen minimiert. Außerdem wird durch den Endbereich Platz für die Isolierung des elektrischen Leiters geschaffen, die in diesen Bereich hinein fließen kann.

In einer bevorzugt vorgesehenen Variante der Erfindung kann sich der Klemmbereich über seine gesamte Länge ohne Abweichung von seiner Grundform erstrecken. Im zwischen dem Eintrittsbereich und dem Endbereich gelegenen Klemmbereich verjüngt sich der Schlitz somit stetig, d.h. die Schlitzbreite nimmt in Richtung des Endbereiches immer weiter ab. Es hat sich herausgestellt, daß mit einem sich derart verjüngenden Klemmbereich eine optimale Adersortierung und gleichzeitig ein sicherer Klemmsitz der Adern einer oder mehrerer in den Schlitz eingedrückter Leitungen realisiert werden können.

In einer alternativen Ausgestaltung der Erfindung ist vorgesehen, daß der Klemmbereich von seiner Grundform durch wenigstens eine Erweiterung abweicht. Vorzugsweise ist diese Erweiterung in Form einer im Vergleich zur Länge des Klemmbereiches kurzen Einbuchtung in wenigstens einer der Schenkelkanten vorgesehen.

Ohne die Sortierfähigkeit sowie die Fähigkeit, ein in schonender Weise sortiertes Aderpaket mit einem sicheren Klemmsitz im Schlitz festzuhalten, zu beeinträchtigen, steht durch eine derartige Erweiterung im Klemmbereich mehr Raum für die Leitungsadern zur Verfügung, was insbesondere bei vergleichsweise großen Aderquerschnitten von Vorteil ist.

Außerdem ist mit der vor der Erweiterung gelegenen Engstelle für zumindest einen Teil des Aderpakets eine zusätzliche Sicherung vorhanden, welche die zum Herausziehen der Leitung aus dem Schlitz erforderliche Kraft erhöht. Die Erweiterung kann derart ausgestaltet werden, daß das Aderpaket oder zumindest ein Teil davon klammerartig umgriffen wird, wodurch die Leitung noch besser gegen ein Herausrutschen aus dem Schlitz gesichert ist. Ferner kann durch die Ausgestaltung und insbesondere durch eine gezielte Anpassung der Form der Erweiterung an die jeweils zu kontaktierende(n) Leitung(en) ein weiter verbesserter Sitz der Adern im Klemmbereich erzielt werden.

Bevorzugt ist es, wenn die Erweiterung an einer vom Eintrittsbereich und vom Endbereich beabstandeten Zwischenstelle des Klemmbereiches gelegen ist.

In einer weiteren bevorzugten Ausgestaltung der Erfindung kann vorgesehen sein, daß zur Bildung der Erweiterung lediglich eine der Schenkelkanten von ihrem die Grundform des Klemmbereiches bestimmenden Verlauf abweicht.

Diese Asymmetrie des Schlitzes im Klemmbereich läßt den die Grundform des Klemmbereiches bestimmenden Verlauf der der Erweiterung gegenüberliegenden Schenkelkante unverändert. Diese Schenkelkante kann hierdurch gezielt mit einem für eine optimale Führung und Sortierung der Adern optimierten Verlauf versehen werden.

Nach einer weiteren bevorzugten Ausführungsform der Erfindung ist der Klemmbereich oder dessen Grundform von trichterartiger Gestalt.

Gemäß einer weiteren bevorzugten Ausführungsform der Erfindung ist der Endbereich kürzer als der Klemmbereich. Ferner ist vorzugsweise vorgesehen, daß der Endbereich kreis- oder tropfenförmig ausgebildet ist.

Gemäß einer besonders bevorzugten Ausführungsform wird vorgeschlagen, daß im Eintrittsbereich des Schlitzes von etwa senkrecht zu dessen Längsachse verlaufenden Schenkelkanten begrenzte Schulterabschnitte vorgesehen sind.

An den senkrecht zur Schlitzachse verlaufenden Schenkelkanten, die bei aufrechtstehendem Verbinder eine horizontale Anlagekante bereitstellen, kann in vorteilhafter Weise ein zum Eindrücken des Verbinders in eine Aufnahme eingesetztes Werkzeug angesetzt werden. Die Schultern sorgen zum einen für eine optimale Aufnahme und Verteilung der Eindrückkraft im Verbinder und verhindern zum anderen ein Abrutschen des beim Eindrücken verwendeten Werkzeugs.

Alternativ können der Eintrittsbereich und der Klemmbereich des Schlitzes zusammen eine sich trichterartig verjüngende Grundform aufweisen und insbesondere unter Vermeidung von Stufen in den Schenkelkanten fließend ineinander übergehen.

In einer weiteren bevorzugten Ausgestaltung der Erfindung ist vorgesehen, daß der Verbinder zumindest in Höhe des Eintrittsbereiches eine Breite aufweist, die derart auf eine jeweilige, insbesondere als Kammer ausgebildete Verbinderaufnahme abgestimmt ist, daß diese beim Einführen einer Leitung in den Schlitz ein Aufspreizen der Schenkel zwar ermöglicht, jedoch auf ein vorgegebenes Maß begrenzt.

Es kann ein Aufnahmegehäuse mit einer Vielzahl von Aufnahmekammern vorgesehen sein, in die jeweils ein erfindungsgemäß ausgebildeter elektrischer Verbinder eingeführt wird, bevor der jeweilige Leiter in den Schlitz gedrückt wird. Die Anpassung der Breite des Verbinders an die Kammerabmessungen sorgt in vorteilhafter Weise dafür, daß die Klemmschenkel beim Eindrücken der Leitung in den Schlitz nur so weit aufgespreizt werden können, bis sie an die Kammerwände stoßen.

Die Breite des Verbinders kann in Abhängigkeit von den Kammerabmessungen in vorteilhafter Weise so gewählt werden, daß die Klemmschenkel beim Aufspreizen noch im Elastizitätsbereich bleiben und kein Fließen des Materials auftritt. Dadurch bleibt die Elastizität der Schenkel erhalten, wodurch die durch die Gestaltung des erfindungsgemäßen Verbinders vorgegebene Klemmkraft auf das im Klemmbereich befindliche Aderpaket des Leiters auch nach dem Eindrücken des Leiters in den Schlitz und insbesondere auch nach mehrfacher Benutzung des Verbinders noch voll zur Verfügung steht.

Ferner wird vorgeschlagen, daß der Schlitz in einem streifenförmigen und einen zumindest im Bereich des Schlitzes etwa rechteckige Grundform aufweisenden Kontaktarm ausgebildet ist, dessen parallel zum Schlitz verlaufenden Längsseiten jeweils mit zumindest einer Aussparung versehen sind.

Durch die Formgebung der Aussparungen kann der erfindungsgemäße Verbinder bzw. der mit dem Schlitz versehene Kontaktarm derart ausgeführt werden, daß die beim Eindrücken des Leiters in den Schlitz sowie bei im Schlitz festgeklemmtem Leiter im Material des Verbinders wirksamen Kräfte und die dadurch hervorgerufenen Spannungen möglichst gleichmäßig über den gesamten Verbinder bzw. über den betreffenden Kontaktarm verteilt sind. Insbesondere kann durch entsprechende Formgebung der Aussparungen ein optimaler Momentenverlauf im Verbinder bzw. im Kontaktarm erzielt werden. Die optimale Form der Aussparungen kann in Abhängigkeit von der konkreten Gestaltung des Schlitzes durch eine Analyse nach der Finite-Elemente-Methode bestimmt werden.

Bevorzugt sind die Aussparungen von zumindest im wesentlichen parallel zum Schlitz verlaufenden Längsseiten des Kontaktarmes begrenzt.

Des weiteren ist es vorzugsweise vorgesehen, daß die Aussparungen jeweils zumindest näherungsweise die gleiche Länge wie der Klemmbereich des Schlitzes aufweisen und etwa in Höhe des Klemmbereiches gelegen sind.

Die Tiefe der Aussparungen ist vorzugsweise wesentlich kleiner als deren Länge und insbesondere kleiner als die minimale Schlitzbreite.

Eine weitere bevorzugte Ausgestaltung der Erfindung schlägt vor, daß die Längsseiten des Kontaktarmes jeweils insbesondere im Anschluß an Aussparungen mit einer im Vergleich zur Länge der Aussparungen kurzen Ausbuchtung versehen sind. Mit derartigen Ausbuchtungen kann der Momentenverlauf im Verbinder bzw. Kontaktarm optimiert werden.

Weitere bevorzugte Ausführungsformen der Erfindung sind auch in den Unteransprüchen, der Beschreibung sowie der Zeichnung angegeben.

Die Erfindung wird im folgenden beispielhaft unter Bezugnahme auf die Zeichnung beschrieben. Es zeigen:
- Fig. 1: eine perspektivische Teilansicht eines elektrischen Verbinders gemäß einer Ausführungsform der Erfindung,
- Fig. 2: teilweise eine Seitenansicht des Verbinders von Fig. 1, und
- Fig. 3: eine Seitenansicht eines elektrischen Verbinders gemäß einer weiteren Ausführungsform der Erfindung.

Der in Fig. 1 und 2 dargestellte erfindungsgemäße elektrische Verbinder ist ein aus einem flächigen Blechmaterial hergestelltes Stanz-/Biegeteil, das aus einem in eine U-Form mit parallelen Kontaktarmen 33 gebogenen Materialstreifen besteht. Die Kontaktarme 33 stehen senkrecht von einem den U-Steg 41 bildenden Materialabschnitt ab, der so weit ausgespart ist, daß lediglich vergleichsweise schmale Verbindungsstreifen zwischen den beiden Kontaktarmen 33 verblieben sind. Die beiden Kontaktarme 33 sind mit Ausnahme ihres freien Endbereiches, auf die an anderer Stelle näher eingegangen wird, identisch und jeweils mittensymmetrisch ausgeführt.

Jeder Kontaktarm 33 ist mit einem mittigen Schlitz 15 versehen, der von zwei Schneidklemmschenkeln 17 begrenzt ist. Der Schlitz 15 endet vor einem Halteabschnitt 43 des Kontaktarmes 33, der an anderer Stelle näher erläutert wird.

Die beiden den Schlitz 15 begrenzenden Schenkel 17 eines jeden Kontaktarmes 33 bilden gemeinsam eine Schneidklemme 11, an der eine mehradrige elektrische Leitung mit dem Kontaktarm 33 kontaktiert werden kann. Hierzu wird vorzugsweise die Leitung gleichzeitig in die beiden voneinander beabstandeten Schlitze 15 eingedrückt. Die Isolierung der Leitung wird beim Eindrücken mit als Schneiden ausgebildeten, hierzu insbesondere angeschrägten Schenkelkanten aufgeschnitten und verdrängt, wodurch beim weiteren Einführen der Leitung deren Adern mit den Schenkelkanten in Kontakt gelangen und zwischen den Schenkeln 17 festgeklemmt werden.

Vor dem Eindrücken einer Leitung in den Schlitz 15 wird bevorzugt der Verbinder zunächst in eine Aufnahmekammer eines mit mehreren Kammern versehenen Aufnahmegehäuses eingeführt. Dabei wirkt der mit sägezahnartigen Längsseiten 45 versehene, insgesamt eine weihnachtsbaumartige Form aufweisende Halteabschnitt 43 des Kontaktarmes 33 mit einer entsprechenden Aussparung des Aufnahmegehäuses derart zusammen, daß die widerhakenartigen Vorsprünge des Halteabschnitts 43 den Verbinder unverlierbar am Gehäuse halten. Alternativ oder zusätzlich können die widerhakenartigen Vorsprünge auch an näher an der Schneidklemme 11 gelegenen Bereichen der Längsseiten des Kontaktarmes 33 vorgesehen sein, z.B. an den in der Ausführung gemäß Fig. 1 und 2 geraden Abschnitten zwischen dem Schlitzende und dem Übergang in den Halteabschnitt 43.

Der in dem dargestellten Ausführungsbeispiel des erfindungsgemäßen Verbinders lediglich an einem der Kontaktarme 33 ausgebildete, den freien Endbereich dieses Kontaktarmes 33 bildende Anschlußabschnitt 13 dient dazu, den erfindungsgemäßen Verbinder mit einer Platine zu verlöten, die unterhalb des Aufnahmegehäuses oder unterhalb der Aufnahmekammer für den Verbinder angeordnet ist.

Um die Kraft, die von einem beim Eindrücken des Verbinders in das Gehäuse bzw. in die Aufnahmekammer verwendeten Werkzeug auf den Verbinder aufgebracht wird, optimal aufnehmen und verteilen zu können, sind die Schlitze 15 jeweils in einem Eintrittsbereich 19 mit Schultern 31 versehen, die jeweils von einer senkrecht und von einer parallel zur Schlitzachse verlaufenden Schenkelkante gebildet sind. Außerdem verhindern die Schulterabschnitte 31 ein Verrutschen des beim Einführen des Verbinders verwendeten Werkzeugs, das in einen von den Schultern 31 begrenzten Vorbereich 19a eingesetzt wird.

Der Eintrittsbereich 19 geht in einen sich trichterartig verjüngenden, von konvex gekrümmten Schenkelkanten begrenzten Klemmbereich 27 über, der länger als der Eintrittsbereich 19 ist.

Die im Eintrittsbereich 19 vorgesehenen Schneidekanten der Schenkel 17 erstrecken sich beispielsweise von den einen Anfangsbereich 19b begrenzenden, parallel zur Schlitzachse verlaufenden Kanten der Schultern 31 bis in die konvex gekrümmten Schenkelkanten 21.

In einer alternativen Ausführung der Erfindung (nicht gezeigt) sind keine Schultern vorgesehen, sondern der Eintrittsbereich bildet - vom Schlitzende aus betrachtet - eine Verlängerung des Klemmbereiches 27 unter Fortsetzung der konvexen Krümmung der Schenkelkanten 21 und ohne stufen- oder kantenförmige Übergänge derart, daß sich der Schlitz trichterartig bis zu dem die Kontaktarme 33 verbindenden U-Steg 41 erweitert, wobei die Schneidekanten wiederum im - nunmehr einen Teil des Klemmbereichs bildenden - Eintrittsbereich des Schlitzes ausgebildet sind. Durch ein derartiges Schlitzdesign können Leitungen mit größerem Querschnitt aufgenommen werden, da der Schlitz 15, d.h. der Eintrittsbereich und der Klemmbereich zusammen, einen sich bis zum U-Steg 41 öffnenden Trichter bildet.

Die genaue Länge und Positionierung der als Schneiden ausgebildeten Bereiche der Schenkelkanten können grundsätzlich beliebig gewählt werden. Die Schneidekanten können z.B. nur im geraden Anfangsbereich 19b vorgesehen sein, können sich aber auch in den Klemmbereich 27 hinein erstrecken. Bevorzugt ist eine - entlang der Schlitzachse betrachtet - kurze Ausdehnung der Schneidekanten vorgesehen, wodurch in vorteilhafter Weise Platz gespart wird.

Der sich trichterartig verjüngende Klemmbereich 27 sorgt beim weiteren Eindrücken der Leitung für eine vorteilhafte schonende Sortierung der den Leitungskern bildenden Adern, wodurch unerwünschte Freiräume oder Lücken zwischen den Adern beseitigt werden und eine für einen optimalen Klemmsitz förderliche Ordnung innerhalb eines Aderverbunds erzielt wird.

An den trichterförmigen Klemmbereich 27 schließt sich ein Endbereich 29 mit einem tropfenförmigen Umriß an, der wesentlich kürzer als der Klemmbereich 27 und kürzer als der Eintrittsbereich 19 ist. Die maximale Breite des Endbereiches 29 ist deutlich größer als die Schlitzbreite am Ende des Klemmbereiches 27 und kleiner als die Schlitzbreite im Eintrittsbereich 19.

Es hat sich herausgestellt, daß durch die von dem Endbereich 29 im Anschluß an den Klemmbereich 27 gebildete Schlitzerweiterung die Lebensdauer zum Ausstanzen des Verbinders verwendeter Stanzwerkzeuge aufgrund reduzierten Verschleißes verlängert werden kann. Außerdem wird hierdurch Platz für die Isolierung des elektrischen Leiters geschaffen, die in diesen Bereich hineinfließen kann.

Die Form und die Größe des Endbereiches 29 sind mitbestimmend für die Elastizität und die Klemmkraft der Schenkel 17, wobei sich die dargestellte Tropfenform des Endbereiches 29 in Verbindung mit den übrigen Gestaltungsmerkmalen des Verbinders als in dieser Hinsicht optimal erwiesen hat.

Bei vollständig in den Schlitz 15 gedrückter Leitung befinden sich alle Leitungsadern innerhalb des Klemmbereiches 27 und werden über die Schenkelkanten darin durch die von den Schenkeln 17 aufgebrachte Klemmkraft in Form eines kompakten Aderpakets festgehalten. Aufgrund der erfindungsgemäß durch die Trichterform des Klemmbereiches 27 erzielten Sortierung der Leitungsadern beim Einführen der Leitung in den Schlitz 15 wird mit dem erfindungsgemäßen Verbinder ein sicherer und dauerhafter Sitz der Adern im Klemmbereich 27 erzielt, wodurch die Leitung gegen ein Herausrutschen aus dem Schlitz 15 optimal auch dann gesichert ist, wenn während des Betriebs zum Beispiel eines Fahrzeugs, in welchem der erfindungsgemäße Verbinder eingesetzt wird, starke Vibrationskräfte auf den Verbinder und die darin festgeklemmte Leitung einwirken.

Eine optimale Verteilung der auf den Verbinder einwirkenden Kräfte und ein optimaler Momentenverlauf im Verbinder wird durch Aussparungen 35 erzielt, die jeweils an den Längsseiten der Kontaktarme 33 ausgebildet sind.

Die Aussparungen 35 weisen eine geringe Tiefe auf und sind von parallel zur Längsachse des Schlitzes 15 verlaufenden Längsseiten des Kontaktarmes 33 begrenzt. Die Länge der Aussparungen 35 entspricht näherungsweise derjenigen des Klemmbereichs 27, wobei die Aussparungen 35 gegenüber dem Schlitz 15 etwas in Richtung des Halteabschnitts 43 versetzt angeordnet sind.

An die Aussparungen 35 schließt sich jeweils eine konvex gekrümmte Ausbuchtung 47 an, deren Scheitelpunkt etwa auf der Höhe des vom Endbereich 29 gebildeten Schlitzendes liegt. Im Anschluß an die Ausbuchtungen 47 geht die Breite des Kontaktarmes 33 nicht auf dessen Grundbreite im Eintrittsbereich 19, sondern auf die reduzierte Breite im Bereich der Aussparungen 35 zurück. Die Ausbuchtungen 47 und die Aussparungen 35 sorgen in Verbindung mit den anderen Gestaltungsmerkmalen des Verbinders, insbesondere mit dem Endbereich 29 des Schlitzes 15, für eine optimale Verteilung der einwirkenden Kräfte und der hierdurch hervorgerufenen Spannungen. Außerdem sorgen die Ausbuchtungen 47 für einen besonders guten Sitz des Verbinders in der jeweiligen Aufnahmekammer.

Die in Fig. 3 dargestellte Ausführungsform des erfindungsgemäßen Verbinders unterscheidet sich von dem in Verbindung mit Fig. 1 und 2 beschriebenen Ausführungsbeispiel lediglich dadurch, daß der Schlitz 15 im Klemmbereich 27 insofern asymmetrisch ausgebildet ist, als eine der den Klemmbereich 27 begrenzenden Schenkelkanten mit einer Einbuchtung versehen ist. Der Klemmbereich 27 weist hierdurch eine vom Eintrittsbereich 19 und vom Endbereich 29 beabstandete Erweiterung 51 auf, in welcher der Klemmbereich 27 einseitig von einem konkav gekrümmten Schenkelkantenabschnitt begrenzt wird.

Durch die Erweiterung 51 steht im Klemmbereich 27 mehr Raum für die Leitungsadern zur Verfügung, wobei die nicht mit der Erweiterung 51 versehene Schenkelkante eine optimale und besonders schonende Führung und Sortierung der Adern beim Eindrücken der Leitung gewährleistet. Ferner erhöht die Erweiterung 51 die zum Herausziehen der Leitung aus dem Schlitz 15 aufzuwendende Kraft.

Der erfindungsgemäße Verbinder kann grundsätzlich für beliebige mehradrige elektrische Leitungen verwendet werden. Die Leitungen können sich sowohl hinsichtlich der Anzahl der Adern, des Querschnitts der Adern oder des Gesamtleitungsquerschnitts voneinander unterscheiden. In jedem Fall gewährleistet der erfindungsgemäße Verbinder ein zuverlässiges Aufschneiden und Verdrängen der Kabelisolierung im Eintrittsbereich und eine optimale, schonende Sortierung der Adern sowie einen festen und sicheren Klemmsitz des durch die Sortierung geordneten Aderpakets durch die von stetig aufeinander zu verlaufenden Schenkelkanten begrenzte Grundform des Klemmbereiches 27, wo aufgrund der insbesondere durch den Endbereich 29 des Schlitzes 15 gezielt eingestellten Elastizität und Klemmkraft der Schenkel 17 eine in sowohl elektrischer als auch mechanischer Hinsicht optimale Verbindung zwischen der Leitung bzw. deren Adern und dem mit dem Anschlußabschnitt 13 verbundenen Bauteil, z.B. einer Platine, erzielt wird.

### Bezugszeichenliste

- 11: Schneidklemme
- 13: Anschlußabschnitt
- 15: Schlitz
- 17: Schenkel
- 19: Eintrittsbereich
- 19a: Vorbereich
- 19b: Anfangsbereich
- 21: Schenkelkante
- 27: Klemmbereich
- 29: Endbereich
- 31: Schulterabschnitt
- 33: Kontaktarm
- 35: Aussparung
- 41: U-Steg
- 43: Halteabschnitt
- 45: Längsseite
- 47: Ausbuchtung
- 51: Erweiterung, Einbuchtung

## Patentansprüche

1. Elektrischer Verbinder für mehradrige elektrische Leitungen mit wenigstens einer Schneidklemme (11) zur Kontaktierung zumindest einer Leitung und
wenigstens einem Anschlußabschnitt (13) zur Kontaktierung eines mit der Leitung elektrisch zu verbindenden Bauteils,
wobei die Schneidklemme (11) von zwei einen Schlitz (15) für die Leitung begrenzenden Schneidklemmschenkeln (17) gebildet ist, die derart geformt sind, daß der Schlitz (15)
- einen zumindest bereichsweise von Schneidekanten der Schenkel (17) begrenzten Eintrittsbereich (19) aufweist,
- der in einen sich verjüngenden und eine von stetig aufeinander zu verlaufenden Schenkelkanten begrenzte Grundform aufweisenden Klemmbereich (27) übergeht, der länger als der Eintrittsbereich (19) ist und
- an den sich ein sich zunächst erweiternder und anschließend wieder bis zum Schlitzende verjüngender Endbereich (29) anschließt,
**dadurch gekennzeichnet,**
**daß** der Klemmbereich (27) oder dessen Grundform von konvex gekrümmten Schenkelkanten (21) begrenzt ist.

2. Verbinder nach Anspruch 1,
**dadurch gekennzeichnet,**
**daß** der Klemmbereich (27) oder dessen Grundform von trichterartiger Gestalt ist.

3. Verbinder nach einem der vorhergehenden Ansprüche,
**dadurch gekennzeichnet,**
**daß** der Klemmbereich (27) von seiner Grundform durch wenigstens eine Erweiterung (51) abweicht, die bevorzugt in Form einer im Vergleich zur Länge des Klemmbereiches (27) kurzen Einbuchtung in wenigstens einer der Schenkelkanten vorgesehen ist.

4. Verbinder nach Anspruch 3,
**dadurch gekennzeichnet,**
**daß** die Erweiterung (51) an einer vom Eintrittsbereich (19) und vom Endbereich (29) beabstandeten Zwischenstelle des Klemmbereiches (27) gelegen ist.

5. Verbinder nach Anspruch 3 oder 4,
**dadurch gekennzeichnet,**
**daß** zur Bildung der Erweiterung (51) lediglich eine der Schenkelkanten von ihrem die Grundform des Klemmbereiches (27) bestimmenden Verlauf abweicht.

6. Verbinder nach einem der vorhergehenden Ansprüche,
**dadurch gekennzeichnet,**
**daß** der Endbereich (29) kürzer als der Klemmbereich (27) ist.

7. Verbinder nach einem der vorhergehenden Ansprüche,
**dadurch gekennzeichnet,**
**daß** der Endbereich (29) kreis- oder tropfenförmig ausgebildet ist.

8. Verbinder nach einem der vorhergehenden Ansprüche,
**dadurch gekennzeichnet,**
**daß** im Eintrittsbereich (19) von etwa senkrecht zur Längsachse des Schlitzes (15) verlaufenden Schenkelkanten begrenzte Schulterabschnitte (31) vorgesehen sind.

9. Verbinder nach einem der vorhergehenden Ansprüche,
**dadurch gekennzeichnet,**
**daß** den Schenkelkanten (21) des Eintrittsbereiches (19) etwa parallel zur Längsachse des Schlitzes (15) verlaufende Schenkelkanten vorgelagert sind, die einen Anfangsbereich (19b) des Eintrittsbereiches (19) begrenzen.

10. Verbinder nach einem der vorhergehenden Ansprüche,
**dadurch gekennzeichnet,**
**daß** dem Anfangsbereich (19b) ein vorzugsweise von etwa parallel zur Längsachse des Schlitzes (15) verlaufenden Schenkelkanten begrenzter Vorbereich (19a) vorgelagert ist.

11. Verbinder nach Anspruch 10,
**dadurch gekennzeichnet,**
**daß** der Übergang vom Vorbereich (19a) in den Anfangsbereich (19b) von Schulterabschnitten (31) gebildet ist, die vorzugsweise jeweils von rechtwinklig zueinander verlaufenden Schenkelkanten gebildet sind.

12. Verbinder nach einem der Ansprüche 1 bis 7,
**dadurch gekennzeichnet,**
**daß** der Eintrittsbereich und der Klemmbereich zusammen eine sich trichterartig verjüngende Grundform aufweisen und insbesondere unter Vermeidung von Stufen in den Schenkelkanten fließend ineinander übergehen.

13. Verbinder nach einem der vorhergehenden Ansprüche,
**dadurch gekennzeichnet,**
**daß** die maximale Breite des Klemmbereiches (27) kleiner und insbesondere wesentlich kleiner ist als dessen Länge.

14. Verbinder nach einem der vorhergehenden Ansprüche,
**dadurch gekennzeichnet,**
**daß** der Klemmbereich (27) jeweils länger ist als der Eintrittsbereich (19) und/oder als der Endbereich (29).

15. Verbinder nach einem der vorhergehenden Ansprüche,
**dadurch gekennzeichnet,**
**daß** die maximale Breite des Endbereiches (29) kleiner ist als die Schlitzbreite im Eintrittsbereich (19).

16. Verbinder nach einem der vorhergehenden Ansprüche,
**dadurch gekennzeichnet,**
**daß** er zumindest in Höhe des Eintrittsbereiches (19) eine Breite aufweist, die derart auf eine jeweilige, insbesondere als Kammer ausgebildete Verbinderaufnahme abgestimmt ist, daß diese beim Einführen einer Leitung in den Schlitz (15) ein Aufspreizen der Schenkel (17) zwar ermöglicht, jedoch auf ein vorgegebenes Maß begrenzt.

17. Verbinder nach einem der vorhergehenden Ansprüche,
**dadurch gekennzeichnet,**
**daß** der Schlitz (15) in einem streifenförmigen und eine zumindest im Bereich des Schlitzes (15) etwa rechteckige Grundform aufweisenden Kontaktarm (33) ausgebildet ist, dessen parallel zum Schlitz (15) verlaufenden Längsseiten jeweils mit zumindest einer Aussparung (35) versehen sind.

18. Verbinder nach Anspruch 17,
**dadurch gekennzeichnet,**
**daß** die Aussparungen (35) von zumindest im wesentlichen parallel zum Schlitz (15) verlaufenden Längsseiten des Kontaktarmes (33) begrenzt sind.

19. Verbinder nach Anspruch 17 oder 18,
**dadurch gekennzeichnet,**
**daß** die Aussparungen (35) jeweils zumindest näherungsweise die gleiche Länge wie der Klemmbereich (27) des Schlitzes (15) aufweisen und etwa in Höhe des Klemmbereiches (27) gelegen sind.

20. Verbinder nach einem der Ansprüche 17 bis 19,
**dadurch gekennzeichnet,**
**daß** die Tiefe der Aussparungen (35) wesentlich kleiner ist als deren Länge und insbesondere kleiner als die minimale Schlitzbreite.

21. Verbinder nach einem der vorhergehenden Ansprüche,
**dadurch gekennzeichnet,**
**daß** die Längsseiten des Kontaktarmes (33) jeweils insbesondere im Anschluß an Aussparungen (35) mit einer bevorzugt im Vergleich zur Länge der Aussparungen (35) kurzen Ausbuchtung (47) versehen sind.

22. Verbinder nach einem der vorhergehenden Ansprüche,
**dadurch gekennzeichnet,**
**daß** der Schlitz (15) und insbesondere ein mit dem Schlitz (15) versehener Kontaktarm (33) bezüglich der Längsachse des Schlitzes (15) symmetrisch ausgeführt sind.

23. Verbinder nach einem der vorhergehenden Ansprüche,
**dadurch gekennzeichnet,**
**daß** er in eine U-Form mit zwei etwa parallel verlaufenden und jeweils zumindest einen von dem U-Steg (41) ausgehenden Schlitz (15) aufweisenden Kontaktarmen (33) gebogen ist, die bevorzugt zumindest im Bereich der Schlitze (15) identisch ausgeführt sind.

24. Verbinder nach einem der vorhergehenden Ansprüche,
**dadurch gekennzeichnet,**
**daß** die Schneidklemme (11) in einen Halteabschnitt (43) übergeht, der mit widerhakenartigen Vorsprüngen versehene, insbesondere sägezahnartig ausgebildete Längsseiten (45) aufweist.

## Claims

1. An electrical connector for multi-wire electrical leads having at least one insulation displacement connection terminal (11) for contacting at least one lead and
at least one connection section (13) for contacting a component to be electrically connected to the lead,
with the insulation displacement connection terminal (11) being formed by two insulation displacement connection terminal limbs (17) bounding a slot (15) for the lead which are shaped such that the slot (15)
- has an entry region (19) bounded at least regionally by cutting edges of the limbs (17)
- which merges into a tapering clamping region (27) which is longer than the entry region (19) and has a basic shape bounded by constantly converging limb edges and
- is adjoined by an end region (29) which first widens and subsequently tapers again up to the slot end,
**characterized in that** the clamping region (27) or its basic shape is bounded by convexly curved limb edges (21).

2. A connector in accordance with clamp 1, **characterized in that** the clamping region (27) or its basic shape is of a funnel-like design.

3. A connector in accordance with any one of the preceding claims,
**characterized in that** the clamping region (27) deviates from its basic shape by at least one widened portion (51) which is preferably provided in the form of a short indentation in at least one of the limb edges which is short in comparison with the length of the clamping region (27).

4. A connector in accordance with claim 3, **characterized in that** the widened portion (51) is disposed at an intermediate point of the clamping region (27) spaced apart from the entry region (19) and from the end region (29).

5. A connector in accordance with claim 3 or claim 4, **characterized in that** only one of the limb edges deviates from its course determining the basic shape of the clamping region (27) in order to form the widened portion (51).

6. A connector in accordance with any one of the preceding claims, **characterized in that** the end region (29) is shorter than the clamping region (27).

7. A connector in accordance with any one of the preceding claims, **characterized in that** the end region (29) is formed in circular or droplet shape.

8. A connector in accordance with any one of the preceding claims, **characterized in that** shoulder sections (31) bounded by limb edges extending approximately perpendicular to the longitudinal axis of the slot (15) are provided in the entry region (19).

9. A connector in accordance with any one of the preceding claims, **characterized in that** limb edges which extend approximately parallel to the longitudinal axis of the slot (15) and which bound a starting region (19b) of the entry region (19) are disposed in front of the limb edges (21) of the entry region (19).

10. A connector in accordance with any one of the preceding claims, **characterized in that** a front region (19a) preferably bounded by limb edges extending approximately parallel to the longitudinal axis of the slot (15) is disposed in front of the starting region (19b).

11. A connector in accordance with claim 10, **characterized in that** the transition from the front region (19a) into the starting region (19b) is formed by shoulder sections (31) which are preferably each formed by limb edges extending at right angles to one another.

12. A connector in accordance with any one of the claims 1 to 7, **characterized in that** the entry region and the clamping region together have a basic form tapering in a funnel-like manner and in particular flowing into one another while avoiding steps in the limb edges.

13. A connector in accordance with any one of the preceding claims, **characterized in that** the maximum width of the clamping region (27) is smaller, and in particular substantially smaller, than its length.

14. A connector in accordance with any one of the preceding claims, **characterized in that** the clamping region (27) is in each case longer than the entry region (19) and/or than the end region (29).

15. A connector in accordance with any one of the preceding claims, **characterized in that** the maximum width of the end region (29) is smaller than the slot width in the entry region (19).

16. A connector in accordance with any one of the preceding claims, **characterized in that** it has, at least at the level of the entry region (19), a width which is matched to a respective connector mount, formed in particular as a chamber, such that while the latter does allow a spreading apart of the limbs (17) on the insertion of a lead into the slot (15), it limits it to a pre-set amount.

17. A connector in accordance with any one of the preceding claims, **characterized in that** the slot (15) is formed in a strip-shaped contact arm (33) which has a approximately rectangular basic shape, at least in the region of the slot (15), and whose longitudinal sides extending parallel to the slot (15) are each provided with at least one recess (35).

18. A connector in accordance with claim 17, **characterized in that** the recesses (35) are bounded by longitudinal sides of the contact arm (33) extending at least substantially parallel to the slot (15).

19. A connector in accordance with claim 17 or claim 18, **characterized in that** the recesses (35) each have at least approximately the same length as the clamping region (27) of the slot (15) and are disposed approximately at the height of the clamping region (27).

20. A connector in accordance with any one of the claims 17 to 19, **characterized in that** the depth of the recesses (35) is substantially smaller than their length and in particular smaller than the minimum slot width.

21. A connector in accordance with any one of the preceding claims, **characterized in that** the longitudinal sides of the contact arm (33) are each provided, in particular adjacent to recesses (35), with a bulge (47), which is preferably short in comparison with the length of the recesses (35).

22. A connector in accordance with any one of the preceding claims, **characterized in that** the slot (15), and in particular a contact arm (33) provided with the slot (15), are designed symmetrically with respect to the longitudinal axis of the slot (15).

23. A connector in accordance with any one of the preceding claims, **characterized in that** it is bent into a U shape with two contact arms (33) which extend approximately parallel and each have at least one slot (15) starting from the U base (41) and are preferably designed identically, at least in the region of the slots (15).

24. A connector in accordance with any one of the preceding claims, **characterized in that** the insulation displacement connection terminal (11) merges into a holding section (43) which has longitudinal sides (45) provided with barb-like projections and formed in particular in saw-tooth like manner.

## Revendications

1. Connecteur électrique pour des lignes électriques multifilaires équipées au moins d'une borne guillotine (11) en vue du contact d'au moins une ligne électrique et
au moins d'un tronçon de connexion (13) en vue du contact d'un composant à relier électriquement à la ligne électrique,
dans lequel la borne guillotine (11) est formée par deux bords de borne guillotine (17) délimitant une encoche (15) pour la ligne électrique, qui sont formés de sorte que l'encoche (15)
- présente une zone d'introduction (19) délimitée par les arêtes de coupe des bords au moins dans un secteur,
- qui se transforme en une zone de serrage (27) se rétrécissant et présentant une forme fondamentale limitée par des arêtes de bord s'étendant l'une vers l'autre de façon continue, qui est plus longue que la zone d'introduction (19) et
- à laquelle se connecte une zone terminale (29) d'abord évasée et ensuite se rétrécissant jusqu'à l'extrémité d'encoche,
**caractérisé en ce que** la zone de serrage (27) ou sa forme fondamentale est délimitée par des arêtes de bord (21) courbées de façon convexe.

2. Connecteur selon la revendication 1, **caractérisé en ce que** la zone de serrage (27) ou sa forme fondamentale est réalisée sous forme d'entonnoir.

3. Connecteur selon l'une des revendications précédentes, **caractérisé en ce que** la zone de serrage (27) s'écarte de sa forme fondamentale d'au moins un élargissement (51), qui est prévu de préférence sous la forme d'une courte rainure en comparaison de la longueur de la zone de serrage (27) dans au moins une des arêtes de bords.

4. Connecteur selon la revendication 3, **caractérisé en ce que** l'élargissement (51) est relié à une partie intermédiaire délimitée par la zone d'introduction (19) et la zone terminale (29) de la zone de serrage (27).

5. Connecteur selon la revendication 3 ou 4, **caractérisé en ce que**, en vue de la formation de l'élargissement (51), seulement une des arêtes de bord s'écarte de son tracé déterminant la forme fondamentale de la zone de serrage (27).

6. Connecteur selon l'une des revendications précédentes, **caractérisé en ce que** la zone terminale (29) est plus courte que la zone de serrage (27).

7. Connecteur selon l'une des revendications précédentes, **caractérisé en ce que** la zone terminale (29) est réalisée sous la forme d'un cercle ou d'une goutte.

8. Connecteur selon l'une des revendications précédentes, **caractérisé en ce que**, dans la zone d'introduction (19), sont prévues des parties d'épaulement (31) délimitées par les arêtes de bord s'étendant sensiblement verticalement à l'axe longitudinal de l'encoche (15).

9. Connecteur selon l'une des revendications précédentes, **caractérisé en ce que** des arêtes de bord s'étendant sensiblement parallèlement à l'axe longitudinal de l'encoche (15) sont situées devant les arêtes de bord (21) de la zone d'introduction (19), qui délimitent une zone de début (19b) de la zone d'introduction (19).

10. Connecteur selon l'une des revendications précédentes, **caractérisé en ce qu'**une pré-zone (19a) délimitée de préférence par les arêtes de bord s'étendant sensiblement parallèlement à l'axe longitudinal de l'encoche (15) est située devant la zone de début (19b).

11. Connecteur selon la revendication 10, **caractérisé en ce que** la transition de la pré-zone (19a) dans la zone de début (19b) est formée par les parties d'épaulement (31), qui sont réalisées de préférence respectivement par les arêtes de bord s'étendant orthogonalement l'une par rapport à l'autre.

12. Connecteur selon l'une des revendications 1 à 7, **caractérisé en ce que** la zone d'introduction et la zone de serrage présentent conjointement une forme fondamentale se rétrécissant en forme d'entonnoir et en particulier se mélangent de façon fluide dans les arêtes de bord pour éviter les redents.

13. Connecteur selon l'une des revendications précédentes, **caractérisé en ce que** la largeur maximale de la zone de serrage (27) est inférieure et en particulier sensiblement inférieure à sa longueur.

14. Connecteur selon l'une des revendications précédentes, **caractérisé en ce que** la zone de serrage (27) est respectivement plus longue que la zone d'introduction (19) et/ou que la zone terminale (29).

15. Connecteur selon l'une des revendications précédentes, **caractérisé en ce que** la largeur maximale de la zone terminale (29) est inférieure à la largeur d'encoche dans la zone d'introduction (19).

16. Connecteur selon l'une des revendications précédentes, **caractérisé en ce qu'**il présente, au moins dans l'épaisseur de la zone d'introduction (19), une largeur qui est déterminée par la réception de connecteur respective réalisée en particulier sous forme de chambre, **en ce que** celle-ci permet, lors de l'insertion d'une ligne électrique dans l'encoche (15), un élargissement des bords (17), cependant limité dans une mesure prédéterminée.

17. Connecteur selon l'une des revendications précédentes, **caractérisé en ce que** l'encoche (15) est réalisée sous forme d'un bras de contact (33) sous forme de bande et présentant au moins dans la zone d'encoche (15) une forme fondamentale sensiblement rectangulaire, dont les côtés longitudinaux s'étendant parallèlement à l'encoche (15) sont prévus respectivement avec au moins un évidement (35).

18. Connecteur selon la revendication 17, **caractérisé en ce que** les évidements (35) sont délimités par les côtés longitudinaux s'étendant au moins sensiblement parallèlement à l'encoche (15) du bras de contact (33).

19. Connecteur selon la revendication 17 ou 18, **caractérisé en ce que** les évidements (35) présentent respectivement au moins de façon approximative les mêmes longueurs que la zone de serrage (27) de l'encoche (15) et sont situées sensiblement dans l'épaisseur de la zone de serrage (27).

20. Connecteur selon l'une des revendications 17 à 19, **caractérisé en ce que** la profondeur des évidements (35) est sensiblement inférieure à leur longueur et en particulier inférieure à la largeur d'encoche minimale.

21. Connecteur selon l'une des revendications précédentes, **caractérisé en ce que** les côtés longitudinaux du bras de contact (33) sont munis respectivement, en particulier dans la connexion aux évidements (35), d'une courte indentation (47) de préférence en comparaison de la longueur des évidements (35).

22. Connecteur selon l'une des revendications précédentes, **caractérisé en ce que** l'encoche (15) et en particulier un bras de contact (33) muni de l'encoche (15) sont réalisés symétriquement par rapport à l'axe longitudinal de l'encoche (15).

23. Connecteur selon l'une des revendications précédentes, **caractérisé en ce qu'**il est courbé en forme de U avec deux bras de contact (33) s'étendant sensiblement parallèlement et présentant respectivement au moins une encoche (15) s'étendant depuis le profilé en U (41), qui sont réalisés identiques de préférence au moins dans la zone de l'encoche (15).

24. Connecteur selon l'une des revendications précédentes, **caractérisé en ce que** la borne guillotine (11) se transforme en un tronçon de support (43), qui présente en particulier des côtés longitudinaux (45) réalisés en dents de scie, munis de parties saillantes en forme de crochets.
